# EUROPÄISCHE PATENTANMELDUNG

(11) **EP 1 076 220 A2**
(43) Veröffentlichungstag der Anmeldung: **14.02.2001**
(21) Anmeldenummer: 00116833.5
(22) Anmeldetag: 04.08.2000
(51) Int. Cl.: F28F 19/00, A47F 3/04

(54) **Kühlmöbel**

(30) Priorität: 12.08.1999 DE 29913806 U
(71) Anmelder: akf Allgemeine Kühlmöbelbau GmbH & Co. KG, 86165 Augsburg (DE)
(72) Erfinder: Brenner, Engelbert, 86637 Wertingen (DE)
(74) Vertreter: Ernicke, Hans-Dieter, Dipl.-Ing.

(57) **Zusammenfassung**

Die Erfindung befaßt sich bei Kühlmöbeln mit dem Problem, die durch die Lagerung der Waren und deren Kühlung entstehenden Verschmutzungen im Bereich der Verdampfer, Wannen oder dergleichen leichter säubern zu können. Zur Lösung dieses Problems wird vorgeschlagen, die Oberflächen von Verdampfern, Wannen oder dergleichen mit der Ware in Berührung kommenden Gegenständen mit einer stark zerklüfteten Oberflächenstruktur in einer Rauhigkeit im Ultra- oder Nanobereich zu versehen, die eine abweisende Funktion gegenüber Schmutz, Fett oder sonstigen Verunreinigungen aufweist. Dadurch wird die Möglichkeit geschaffen, Schmutz und Fettpartikel durch einfaches Abspülen mit Wasser wegzuschwemmen.

## Beschreibung

Die Erfindung bezieht sich auf Kühlmöbel aller Art für die Lagerung und Präsentation von Lebensmitteln oder sonstigen zu kühlenden Waren.

Bei solchen Kühlmöbeln, insbesondere Kühltheken, besteht das Problem, die durch die Lagerung der Waren und deren Kühlung entstehenden Verschmutzungen im Bereich der Verdampfer, Wannen oder dergleichen häufig säubern zu müssen. Speziell bei Verdampfern ist diese Reinigung mit Schwierigkeiten verbunden, weil die Wände innerhalb des Verdampfers schwer zugänglich sind. Man hat daher Maßnahmen entwickelt, um Verdampfer anheben oder schrägstellen zu können und dadurch die Zugänglichkeit zu den zu reinigenden Flächen zu erleichtern.

Bei Wannen, die zur Aufnahme der zu kühlenden Ware bestimmt sind, beziehungsweise bei Flächen, welche die Luftströmung innerhalb des Kühlmöbels begrenzen, besteht das Problem, sich absetzende Fettstoffe zu entfernen, ohne mit aggressiven, fettlösenden Substanzen arbeiten zu müssen, welche auf die zu kühlende Ware einen schädlichen Einfluß ausüben könnten.

Der Erfindung liegt die Aufgabe zugrunde, durch besondere Maßnahmen die Reinigung der besagten Oberflächen zeitsparend zu erleichtern.

Diese Aufgabe wird erfindungsgemäß dadurch gelöst, daß die Oberflächen von Verdampfern, Wannen oder dergleichen mit der Ware in Berührung kommenden Gegenständen mit einer stark zerklüfteten Oberflächenstruktur in einer Rauhigkeit im Ultra- oder Nanobereich versehen sind, die eine abweisende Funktion gegenüber Schmutz, Fett, Flüssigkeiten oder sonstigen Verunreinigungen aufweist. Eine solche Oberflächenstruktur kann beispielsweise durch Ätzen, Bedampfen oder Lackieren aufgebracht werden. Hierbei ist wesentlich, daß die Oberflächenstruktur eine Rauhigkeit im Ultra- oder Nanobereich aufweist.

Durch die DE-A-38 43 688 ist es zwar bekannt, den besagten Oberflächen eine relativ rauhe Oberfläche zu geben. Dabei sollen die Rauhigkeitsspitzen die Oberflächenspannung des sich niederschlagenden Kondenswassers abbauen, so daß anstelle der Tropfenkondensation nunmehr Filmkondensation eintrete. Es wird bei diesem Stand der Technik eine Adhäsion von Wasser gewünscht, die noch durch eine geometrische Gestaltung des Verdampfers mit schrägen Schlitzen unterstützt wird.

Im Gegensatz hierzu lehrt die Erfindung die Ausgestaltung der Rauhigkeit im Ultra- oder Nanobereich, wodurch diese eine geringere Adhäsion der Oberfläche zu anderen Stoffen als die Oberflächenspannung von Wasser aufweist. Damit wird der Vorteil erzielt, auf der Oberfläche befindliche Schmutz- und Fettpartikel durch einfaches Abspülen mit Wasser wegzuschwemmen.

Es wurde außerdem erkannt, daß eine besonders glatte beziehungsweise polierte Oberfläche von Wänden in Kühlmöbeln gerade nicht geeignet ist, die Reinigung zu erleichtern, weil bei solchen glatten Flächen in Folge der Adhäsionskräfte eine verstärkte Verklammerung der Schmutz- oder Fettpartikel gegeben ist.

Weist die Oberfläche jedoch eine Rauhigkeit mit einer starken Zerklüftung, allerdings im Ultra- oder Nanobereich, auf, dann liegen die Schmutz- beziehungsweise Fettpartikel lediglich an den obersten Spitzen dieser zerklüfteten Struktur an, weshalb diese durch einfaches Abwaschen mit Wasser entfernbar sind.

Durch die wasserabweisende Wirkung solcher Oberflächen wird das Anhaften von Kondenswasser verringert und das Anfrieren vermieden. Damit kann die Austrocknung der Luft im Warenraum verringert werden. Ebenfalls werden die üblicherweise erforderlichen Abtauzeiten reduziert. Der Wirkungsgrad der Kuhleinrichtung erhöht sich wesentlich, weil die Isolierwirkung einer dicken Eisschicht entfällt oder stark reduziert wird.

Mit der Erfindung wird der sogenannte Lotus-Effekt ausgenutzt. In der Pflanzenkunde weiß man, daß die Oberflächen von Lotuspflanzen trotz Regens immer trocken bleiben und Regentropfen leicht von der Oberfläche abperlen. Mit der Erfindung wurde erkannt, daß dieser Abperleffekt in seiner Anwendung bei Kühlmöbeln wesentlich dazu beiträgt, die im Sinne der Erfindung ausgebildeten Oberflächen nicht nur trocken, sondern auch sauber zu halten, weil mit dem Abperleffekt auch eine Reinigung der Oberflächen verbunden ist.

In der Praxis sind Lacke für den Anstrich von Fassaden bekannt, welche diesen Lotus- beziehungsweise Abperleffekt erzeugen. Die Anwendung solcher Lacke oder geeigneter anderer Maßnahmen auf die Oberflächen in Kühlmöbeln ist hingegen neu und keineswegs naheliegend.

## Patentansprüche

1. Kühlmöbel für die Lagerung und Präsentation von Lebensmitteln oder sonstigen zu kühlenden Waren, bei dem die Oberflächen von Verdampfern, Wannen oder dergleichen mit der Ware in Berührung kommenden Gegenständen eine rauhe Oberfläche aufweisen, dadurch **gekennzeichnet**, daß die Oberfläche mit einer stark zerklüfteten Oberflächenstruktur in einer Rauhigkeit im Ultra- oder Nanobereich versehen sind, die eine abweisende Funktion gegenüber Schmutz, Fett, Flüssigkeiten oder sonstigen Verunreinigungen aufweist.

2. Kühlmöbel nach Anspruch 1, dadurch **gekennzeichnet**, daß die Oberflächenstruktur durch Ätzen, Bedampfen oder Lackieren aufgebracht ist.
